# FASCICULE DE BREVET EUROPEEN

(11) **EP 0 232 351 B1**
(45) Date de publication et mention de la délivrance du brevet: **04.07.1990**
(21) Numéro de dépôt: 86904846.2
(22) Date de dépôt: 05.08.1986
(51) Int. Cl.: E04H 4/16

(54) **APPAREIL POUR LE NETTOYAGE AUTOMATIQUE NOTAMMENT DU FOND D'UNE PISCINE**
AUTOMATISCHES REINIGUNGSGERÄT INSBESONDERE FÜR SCHWIMMBADBODEN
APPARATUS INTENDED FOR AUTOMATIC CLEANING, PARTICULARLY OF THE BOTTOM OF A SWIMMING-POOL

(30) Priorité: 06.08.1985 FR 8512183
(43) Date de publication de la demande: 19.08.1987
(73) Titulaire: ROUMAGNAC, Max, F-33127 Martignas (FR)
(72) Inventeur: ROUMAGNAC, Max, F-33127 Martignas (FR)
(74) Mandataire: Thébault, Jean-Louis
(86) Numéro de dépôt international: FR8600279
(87) Numéro de publication internationale: WO8700883

(56) Documents cités:
- US-A- 4 023 518
- US-A- 4 100 641
- US-A- 4 141 101

## Description

La présente invention a trait à un dispositif à déplacement automatique capable de nettoyer par aspiration en particulier le fond d'une piscine ou analogue.

Le nettoyage d'une piscine consiste à enlever les dépôts qui se produisent essentiellement sur le fond.

Cette opération s'effectue, le plus souvent, manuellement grâce à un balai relié à l'aspiration générale de la piscine.

Cette opération qui doit être effectuée une fois par semaine devient vite une "corvée" ce qui explique l'intérêt des appareils de nettoyage automatique et leur développement malgré un niveau de prix élevé.

Les appareils automatiques disponibles sur le marché se rangent dans deux grandes catégories: les agitateurs et les aspirateurs.

Les agitateurs sont des sortes de pieuvres qui sont animées par un refoulement d'eau sous pression.

Leur rôle est de remettre en suspension dans l'eau les dépôts qui se sont produits. Les matières en suspension sont alors éliminées par le système général de filtration de la piscine.

Les aspirateurs sont des appareils à déplacement automatique sur le fond et éventuellement les parois de la piscine, qui sont, soit reliés à l'aspiration générale par un tuyau flottant ou à un surpresseur, soit à commande électrique par groupe propulsif embarqué éventuellement programmé.

La plupart des systèmes de déplacement de ces appareils font appel à un méchanisme sophistiqué (turbines, engrenages, pompe immergée, moto- réducteur, contacts fin de course) d'un coût de fabrication et d'entretien élevé.

Dans cette catégorie d'appareils on connaît celi décrit dans le document US-A-4.100.641. Cet appareil comprend un carter d'aspiration en forme générale de cylindre aplati d'axe vertical muni d'un fond définissant avec celui-ci un orifice ou bouche d'aspiration situé dans un plan sensiblement parallèle à la surface à nettoyer et à faible distance de celle-ci, un moyen solidaire du carter propre à envoyer un jet d'eau dans une tuyère portée par le carter et orientée approximativement parallèlement au plan de la surface à nettoyer et un volet monté pivotant sur le carter.

Ladite tuyère est en fait constituée de deux embouts fixes diamétralement opposés et définissant deux axes de poussée opposés sélectivement mis en service.

Le rôle du volet est de permettre, lorsque l'appareil vient en butée contre une paroi, de changer l'axe de poussée.

Toutefois, avec un tel dispositif, l'appareil ne peut que repartir sensiblement en sens inverse et le balayage complet du fond de la piscine est plus que problématique.

La présente invention vise à proposer un appareil du type à propulsion par réaction à partir de l'eau fournie par le système de refoulement d'eau de la piscine, comportant des moyens de propulsion et changement de direction simples, efficaces et propres à assurer à l'engin un déplacement aléatoire permettant de réaliser un balayage total de la surface du fond de la piscine et donc de nettoyer complètement celui-ci.

A cet effet, l'invention a pour objet un appareil pour le nettoyage automatique notamment du fond d'une piscine ou analogue, comprenant un carter d'aspiration en forme générale de cylindre aplati d'axe vertical muni d'un fond amovible définissant avec celui-ci un orifice ou bouche d'aspiration situé dans un plan sensiblement parallèle à la surface à nettoyer et à faible distance de celle-ci, et d'un orifice de sortie d'eau aspirée, un filtre disposé dans le carter entre ledit orifice d'aspiration et ledit orifice de sortie d'eau, un moyen solidaire du carter propre à aspirer l'eau du carter et à l'envoyer dans une tuyère portée par le carter et orientée sensiblement parallèlement au plan de la surface à nettoyer et un aileron déflecteur solidaire du carter, l'axe du jet propulsif de la tuyère étant déporté latéralement par rapport à l'axe vertical du carter et coupant le plan de l'aileron déflecteur.

Un tel appareil est de nature à se déplacer sur le fond d'une piscine par réaction suivant une ligne droite déterminée par la résultante de la force propulsive du jet de la tuyère et de la force de freinage de l'aileron déflecteur, puis, au contact avec une paroi latérale de la piscine, de pivoter pour repartir suivant une autre direction et répéter le même pivotement contre une nouvelle paroi, l'appareil se déplaçant ainsi à la manière d'une boule de billard renvoyée par les bandes et finissant par passer sur toute la surface du fond et donc nettoyer complètement celui-ci.

L'eau et les impuretés et débris divers recouvrant le fond sont ainsi aspirés dans le carter, les impuretés et débris sont filtrés et l'eau aspirée est rejetée par la tuyère propulsive.

L'appareil repose sur le fond par l'intermédiaire de roulettes orientables et/ou d'une brosse disposée en cordon au voisinage dudit orifice d'aspiration d'eau.

Le moyen de propulsion du carter peut être un dispositif connu sous le nom d'hydro-injecteur et comportant un orifice d'entrée d'eau d'injection relié par une canalisation souple à une bouche de refoulement ou analogue de la piscine, un orifice d'aspiration d'eau relié à l'orifice de sortie d'eau du carter et une tuyère de refoulement constituant ladite tuyère propulsive. Ce dispositif a le mérite d'utiliser l'équipement traditionnel de la piscine et de ne consommer pratiquement aucune énergie du fait que le système de recyclage de l'eau de la piscine est pratiquement toujours en action.

Le moyen de propulsion peut également être constitué par une pompe électrique incorporée dans le carter et entraînant une turbine logée dans un conduit reliant l'orifice de sortie d'eau du carter à ladite tuyère propulsive. L'électricité est fournie, soit à partir d'un câble électrique flottant relié à une source électrique à terre, soit à partir d'un accumulateur embarqué.

Ce second moyen de propulsion se prête tout particulièrement à la réalisation d'un appareil capable également de se déplacer à la surface de l'eau, la "tête" en bas, et de nettoyer la surface par aspiration de la pellicule d'eau de surface. A cet effet, un ou plusieurs flotteurs amovibles sont fixés sur le fond et le carter de l'appareil.

D'autres caractéristiques et avantages ressortiront de la description qui va suivre de modes de réalisation du dispositif de l'invention, description donnée à titre d'exemple uniquement et en regard des dessins annexés sur lesquels:
Figure 1 représente une coupe verticale d'une piscine avec ses équipements et un appareil selon l'invention en action sur le fond;
Figure 2 illustre le déplacement de l'appareil sur le fond de la piscine;
Figure 3 est une vue de dessus d'un premier mode de réalisation d'un appareil selon l'invention;
Figure 4 est une coupe verticale suivant la ligne IV-IV du dispositif de la figure 3;
Figure 5 est une coupe verticale axiale d'une variante de réalisation de l'appareil de la figure 4;
Figure 6 est une coupe verticale d'un autre mode de réalisation d'un appareil selon l'invention, et
Figure 7 représente l'appareil de la figure 6, la "tête" en bas pour le nettoyage de la surface de l'eau de la piscine.

On a représenté sur la figure 1 une piscine 1 avec sa pompe 2 d'aspiration d'eau, son filtre 3 et une bouche 4 de refoulement de l'eau filtrée dans la piscine. Au fond de la piscine se déplace un engin automoteur 5 propulsé par réaction et relié par une canalisation souple 6 à la bouche de refoulement 4.

Les figures 3 et 4 représentent schématiquement un mode de réalisation de l'engin 5 schématisé sur la figure 1.

L'appareil représenté sur les figures 3 et 4 est constitué d'un carter 7 en forme de galette circulaire ou cylindre aplati d'axe vertical ouvert à sa partie inférieure et présentant à sa partie supérieure un orifice circulaire 8 coaxial au carter 7, dit orifice de sortie d'eau.

L'orifice inférieur est presque totalement obturé par un fond 9 amovible délimitant seulement avec le rebord inférieur du carter un orifice 10 dit d'aspiration en forme de fenêtre arquée étroite, s'étendant sur environ 120° de la circonférence du carter 7.

Du côté opposé à la bouche d'aspiration 10 le fond 9 est muni de roulettes orientables 11, cependant qu'au droit de ladite bouche le rebord inférieur du carter 7 est muni d'une brosse 12 en forme de cordon de même forme et longueur. La brosse arquée 12 et les roulettes 11 maintiennent l'appareil à distance suffisante du fond de la piscine pour permettre son déplacement et l'aspiration convenable des impuretés et débris divers jonchant le fond, après un brossage préalable de la surface à nettoyer.

A l'intérieur du carter 7 est disposé un filtre annulaire F, du type cartouche lavable par exemple, interposé entre la bouche d'aspiration 10 et l'orifice de sortie d'eau 8.

Cet orifice fait communiquer le carter 7 avec un dispositif de propulsion hydraulique par réaction 13 communément appelé hydro-injecteur.

Un tel dispositif est bien connu et n'a pas besoin d'être décrit en détail. Il comprend une tuyère propulsive 14 dont l'entrée est branchée sur l'orifice de sortie d'eau 8 et un injecteur 15 débouchant dans l'axe de la tuyère 14 et relié à un orifice 16 dit d'injection coaxial à l'orifice 8 et raccordé par un raccord tournant 17 avec la canalisation souple 6.

Le corps de l'hydro-injecteur 13 a une forme générale de T, la tuyère 14 étant disposée à l'horizontale. Par ailleurs, la sortie 14a de la tuyère (figure 3) est dirigée sur le côté de sorte que l'axe 18 de poussée de l'eau éjectée ne coupe pas l'axe vertical de l'appareil mais soit déporté de façon à couper un aileron déflecteur plan vertical 19 monté fixe sur l'ensemble carter-hydro-injecteur.

La position angulaire (figure 3) de la tuyère 14 et de l'aileron 19 par rapport à l'ouverture de la bouche d'aspiration 10 est déterminée de façon que dans l'eau la conjugaison de la force propulsive 18 avec la réaction à l'avancement opérée par l'aileron 19 engendre une force résultante déplaçant l'appareil dans une direction 20 dans l'axe de la bouche d'aspiration 10.

La trajectoire de l'appareil en mouvement sur le fond de la piscine est représentée sur la figure 2. Elle est à peu près similaire à celle d'une boule de billard qui heurte successivement les bandes du billard et repart en sorte qu'elle ne repasse pratiquement jamais au même endroit et arrive donc, au bout d'un certain nombre de changements de direction successifs, à "couvrir" la totalité de la surface sur laquelle elle se déplace.

En l'absence d'obstacle l'appareil 5 se déplace de manière rectiligne. Arrivé en butée (A) contre la paroi de la piscine, la résistance à l'avancement procurée par l'aileron 19 disparaît et le mouvement de rotation qu'a tendance à appliquer la force propulsive désaxée 18 sur l'appareil 5 n'est plus compensée en sorte que l'appareil 5 va sensiblement pivoter sur lui-même (B) autour de son axe vertical jusqu'à ce que la réaction de la paroi disparaisse (C) et que l'aileron 19 reprenne son plein effet de compensation. A ce moment l'appareil 5 se trouve orienté dans la direction 21 et se déplace pratiquement en ligne droite. Sur la figure 2 on a représenté par souci de clarté trois positions décalées A, B, C de l'appareil lors de la rencontre avec la paroi. En réalité les trois positions sont approximativement superposées.

A la rencontre en D avec une autre paroi de la piscine l'appareil va virer à nouveau de bord et repartir suivant la direction 22, pour virer à nouveau en E et repartir suivant la direction 23; et ainsi de suite de manière à "balayer" la totalité de la surface du fond de la piscine au bout d'un certain temps.

Au cours de ses déplacements la brosse 12 brasse le fond en soulevant les dépôts. Ceux-ci sont alors aspirés par la dépression créée à l'intérieur du carter 7 par l'hydro-injecteur 13 et retenus par le filtre F. L'eau aspirée débarrassée de ses débris divers se dirige alors vers la tuyère 14 et participe à l'effort propulsif de l'engin.

Le branchement de la canalisation 6 sur le refoulement 4 de la piscine permet un fonctionnement normal de l'installation de filtration de l'eau de la piscine qui élimine les impuretés qui n'auraient pas été arrêtées par le filtre F de l'appareil 5. Ce dernier ne nécessite donc ni installation extérieure, ni énergie supplémentaire.

La figure 5 illustre une variante de réalisation dans laquelle l'ensemble aileron déflecteur 19 - hydro-injecteur 13 est monté rotatif sur le carter 7' à la manière d'une girouette.

La bouche d'aspiration 10' est, par suite, totalement circulaire et le fond rapporté amovible 9' est muni d'une brosse 12' en forme de cordon circulaire fixé à la périphérie du fond. Ce dernier comporte, comme le fond 9 du mode de réalisation de la figure 4, un rebord interne 24 sur toute la longueur de la bouche 10', afin de retenir prisonniers les débris et impuretés dans l'appareil lors de la sortie hors de l'eau de l'appareil, pour le vider en particulier et changer le filtre. L'appareil repose sur le fond de la piscine uniquement par l'intermédiaire du cordon de brosse 12'.

Il est noter que l'appareil n'utilise pas l'adhérence sur le fond de la piscine pour se déplacer et, de ce fait, son déplacement sur un fond incliné ne pose pas de problème car il n'y a pas de risque de glissement.

Les figures 6 et 7 représentent un autre mode de réalisation dans lequel le moyen propulsif à réaction est constitué par une turbine 25 disposée dans un conduit coudé 26 faisant office de tuyère et montée rotative sur l'orifice de sortie d'eau 8 du carter 7" de l'appareil.

La turbine 25, d'axe coaxial à l'axe du carter 7", est entraînée par un moteur électrique 27 fixé sur le fond 9" à l'intérieur du filtre annulaire F. La bouche d'aspiration 10" est circulaire et munie d'un cordon de brosse 12' comme dans le dispositif de la figure 5.

La tuyère tournante 26 a son extrémité également orientée de manière désaxée par rapport à l'axe vertical de l'appareil et est également munie d'un aileron déflecteur 19". L'appareil se déplace exactement comme ceux des figures précédentes.

L'alimentation électrique du moteur 27 est assurée, soit par un cordon flottant 28 relié à une source électrique à terre (secteur ou autre), soit à partir d'une batterie d'accumulateurs embarquée comme représenté symboliquement en 29. Dans cette dernière version l'appareil peut être utilisé pour nettoyer la surface de l'eau 30 (figure 7) de la piscine en le mettant la "tête" en bas et le faisant flotter grâce à un ou plusieurs flotteurs amovibles 31 fixés sous le fond 9" et sur le carter 7" de manière que la bouche 10" aspire la pellicule d'eau de surface de la piscine.

En position renversée l'appareil se déplace tout aussi facilement par réaction et pivotera et repartira dans une autre direction en touchant le bord de la piscine.

Enfin, l'invention n'est évidemment pas limitée aux modes de réalisation représentés et décrits ci-dessus mais en couvre au contraire toutes les variantes prévues par les revendications, notamment en ce qui concerne les formes et dispositions de la tuyère propulsive et de l'aileron déflecteur aussi bien l'un par rapport à l'autre que vis à vis du carter de l'appareil.

## Revendications

1. Appareil pour le nettoyage automatique notamment du fond d'une piscine (1) ou analogue, comprenant un carter d'aspiration (7) en forme générale de cylindre aplati d'axe vertical muni d'un fond amovible (9) définissant avec celui-ci un orifice ou bouche d'aspiration (10) situé dans un plan sensiblement parallèle à la surface à nettoyer et à faible distance de celle-ci, et d'un orifice de sortie d'eau aspirée (8), un filtre (F) disposé dans le carter entre ledit orifice d'aspiration et ledit orifice de sortie d'eau, un moyen (13, 26) solidaire du carter (7) propre à aspirer l'eau du carter et à l'envoyer dans une tuyère portée par le carter et orientée sensiblement paralallèlement au plan de la surface à nettoyer et un aileron déflecteur (19) solidaire du carter, l'axe du jet propulsif de la tuyère étant déporté latéralement par rapport à l'axe vertical du carter et coupant le plan de l'aileron déflecteur.

2. Appareil suivant la revendication 1, caractérisé en ce que ledit moyen propulsif est constitué par un hydro-injecteur (13) comportant un injecteur (15) relié à une canalisation souple (6), de préférence par l'intermédiaire d'un raccord tournant (17), branchée à son autre extrémité sur une bouche de refoulement (4) de la piscine (1).

3. Appareil suivant la revendication 2, caractérisé en ce que l'hydro-injecteur (13) est monté fixe sur le carter (7), la bouche d'aspiration (10) étant de forme arquée et disposée dans l'axe de déplacement (20) de l'appareil (5), à l'avant de celui-ci.

4. Appareil suivant la revendication 3, caractérisé en ce que la bouche d'aspiration (10) est munie le long de l'un de ses bords d'un cordon de brosse (12), des roulettes orientables (11) étant fixées sous le fond (9) à l'opposé de ladite bouche d'aspiration.

5. Appareil suivant la revendication 2, caractérisé en ce que l'hydro-injecteur (13) est monté tournant, avec l'aileron déflecteur (19), sur le carter (7'), la bouche d'aspiration (10') étant circulaire et munie d'un cordon de brosse (12') également circulaire.

6. Appareil suivant la revendication 1, caractérisé en ce que ledit moyen propulsif est constitué par une turbine (25) entraînée par un moteur électrique embarqué (27) et disposée dans ladite tuyère (26), cette dernière étant montée tournante, avec l'aileron déflecteur (19"), sur le carter (7") de l'appareil.

7. Appareil suivant la revendication 6, caractérisé en ce que l'alimentation électrique du moteur embarqué (27) se fait par des accumulateurs (29) également embarqués, des flotteurs amovibles (31) pouvant être rapportés sur le fond (9") et/ou le carter (7") de l'appareil pour lui permettre de se déplacer en position renversée à la surface de l'eau.

8. Appareil suivant l'une des revendications 1 à 7, caractérisé en ce que ladite sortie d'eau (8) du carter est coaxiale à l'axe vertical de l'appareil et le filtre (F) est un filtre annulaire disposé dans le carter coaxialement à ladite sortie (8).

## Patentansprüche

1. Automatisches Reinigungsgerät für den Schwimmbadboden (1) o.dgl., umfassend ein Sauggehäuse (7) von der allgemeinen Form eines längs der vertikalen Achse abgeflachten Zylinders, das mit einem abnehmbaren Boden (9), der mit diesem eine Ansaugöffnung (10) definiert, die sich in einer Ebene im wesentlichen parallel zur zu reinigenden Fläche und in geringem Abstand hiervon befindet, und mit einer Austrittsöffnung (8) für angesaugtes Wasser versehen ist, einen Filter (F), der in dem Gehäuse zwischen der besagten Ansaugöffnung und der besagten Austrittsöffnung für Wasser angeordnet ist, ein mit dem Gehäuse (7) verbundenes Mittel (13, 26), das geeignet ist, Wasser aus dem Gehäuse anzusaugen und in eine vom Gehäuse getragene, im wesentlichen parallel zur zu reinigenden Fläche orientierte Düse zu befördern, und eine mit dem Gehäuse verbundene Leitschaufel (19), wobei die Achse des Antriebsstrahls der Düse seitlich in Bezug auf die Vertikalachse des Gehäuses und die Ebene der Leitschaufel schneidend versetzt ist.

2. Gerät nach Anspruch 1, dadurch gekennzeichnet, daß das besagte Antriebsmittel durch einen Wasserinjektor (13) gebildet wird, der eine Einspritzdüse (15) umfaßt, die mit einer flexiblen Leitung (6) vorzugsweise über eine Drehverbindung (17) verbunden ist, wobei die Leitung (6) mit ihrem anderen Ende an einen Druckpumpenanschluß (4) des Schwimmbads (1) angeschlossen ist.

3. Gerät nach Anspruch 2, dadurch gekennzeichnet, daß der Wasserinjektor (13) auf dem Gehäuse (7) fest montiert ist, wobei die Ansaugöffnung (10) bogenförmig und in der Verschiebungsachse (20) des Geräts (5) vor dieser angeordnet ist.

4. Gerät nach Anspruch 3, dadurch gekennzeichnet, daß die Ansaugöffnung (10) längs einer ihrer Ränder mit einem Bürstenstreifen (12) versehen ist, wobei orientierbare Rollen (11) unter dem Boden (9) gegenüber von der besagten Ansaugöffnung befestigt sind.

5. Gerät nach Anspruch 2, dadurch gekennzeichnet, daß der Wasserinjektor (13) mit der Leitschaufel (19) drehbar auf dem Gehäuse (7') montiert ist, wobei die Ansaugöffnung (10') kreisförmig und mit einem ebenfalls kreisförmigen Bürstenstreifen (12') versehen ist.

6. Gerät nach Anspruch 1, dadurch gekennzeichnet, daß das besagte Antriebsmittel durch eine Turbine (25) gebildet wird, die durch einen an Bord befindlichen elektrischen Motor (27) angetrieben und in der besagten Düse (26) angeordnet ist, wobei letztere mit der Leitschaufel (19") auf dem Gehäuse (7") des Geräts drehbar montiert ist.

7. Gerät nach Anspruch 6, dadurch gekennzeichnet, daß die Stromversorgung des an Bord befindlichen Motors (27) durch ebenfalls an Bord befindliche Akkumulatoren (29) stattfindet, wobei abnehmbare Schwimmer (31) am Boden (9") und/oder Gehäuse (7") des Geräts angebracht sein können, um diesem zu erlauben, im umgekehrter Position an der Wasseroberfläche zu gelangen.

8. Gerät nach einem der Ansprüche 1 bis 7, dadurch gekennzeichnet, daß der besagte Wasseraustritt (8) des Gehäuses koaxial zur Vertikalachse des Geräts und der Filter (F) ein Ringfilter ist, der in dem Gehäuse koaxial zu dem besagten Austritt (8) angeordnet ist.

## Claims

1. Device for automatic cleaning, in particular for the bottom of a swimming pool (1) or similar, comprising a suction case (7) in the form of a flattened cylinder with a vertical axis, equipped with a removable bottom (9) which forms therewith a suction aperture or mouth (10) situated in a plane roughly parallel to the surface to be cleaned and at a short distance from the latter; an outlet (8) for the water sucked into this; a filter (F) disposed in the case between the said suction mouth and the said outlet; a means (13, 26) joined to the case (7) which can draw up the water from the case and send it along a pipe in the case, which is roughly parallel with the surface to be cleaned; and a deflector flap (19) joined to the case, the axis of the propulsive jet of the pipe being laterally offset in relation to the vertical axis of the case and intersecting the plane of the deflector flap.

2. Device as claimed in claim 1, characterized in that the said means of propulsion is formed from a water jet pump (13) comprising a pump (15) connected to a flexible tube (6), preferably by means of a rotatable coupling (17) the other end of which is attached to a discharge inlet (4) of the swimming pool (1).

3. Device as claimed in claim 2, characterized in that the water jet pump (13) is fixed onto the case (7), the suction mouth (10) being in the form of an arc and disposed in the axis of movement (20) of the device (5) and at the front of this.

4. Device as claimed in claim 3, characterized in that the suction mouth (10) is equipped along one of its edges with a line of brushes (12), with directable rollers (11) being attached under the bottom (9) on the opposite side to the said suction mouth.

5. Device as claimed in claim 2, characterized in that the water jet pump (13) is mounted with the deflector flap (19) on the case (7') in such a way that it can rotate, the suction mouth (10') being circular and equipped with a line of brushes (12') which is also circular.

6. Device as claimed in claim 1, characterized in that the said means of propulsion consists of a turbine (25) driven by a built-in electric motor (27), disposed in the said pipe (26), the latter being mounted and capable of rotation, with the deflector flap (19") on the housing (7") of the device.

7. Device as claimed in claim 6, characterized in that the electricity for the motor (27) incorporated in the case is supplied by storage batteries (29) which are also incorporated in the case and that removable floats (31) may be attached to the bottom (9") and/orthe housing (7") of the device, and allow it to move in an inverted position along the surface of the water.

8. Device as claimed in any one of claims 1 to 7, characterized in that the said water outlet (8) of the case is coaxial to the vertical axis of the device and the filter (F) is an annular filter disposed in the case and coaxial to the said outlet (8).
